# EUROPÄISCHE PATENTSCHRIFT

(11) **EP 1 389 267 B1**
(45) Veröffentlichungstag und Bekanntmachung des Hinweises auf die Patenterteilung: **29.03.2006**
(21) Anmeldenummer: 02712862.8
(22) Anmeldetag: 28.01.2002
(51) Int. Cl.: F01N 7/10, F01N 7/18

(54) **ABGASKRÜMMER**
EXHAUST MANIFOLD
COLLECTEUR D'ECHAPPEMENT

(30) Priorität: 29.01.2001 DE 20101645 U; 29.01.2001 DE 20101644 U
(43) Veröffentlichungstag der Anmeldung: 18.02.2004
(73) Patentinhaber: Haerle, Hans A., 73441 Bopfingen (DE)
(72) Erfinder: Haerle, Hans A., 73441 Bopfingen (DE)
(74) Vertreter: Lorenz, Werner
(86) Internationale Anmeldenummer: PCT/EP2002/000858
(87) Internationale Veröffentlichungsnummer: WO 2002/073010

(56) Entgegenhaltungen:
- EP-A- 0 671 551
- EP-A- 0 849 445
- WO-A-01/11209
- DE-A- 19 735 388
- DE-U- 29 518 189
- GB-A- 352 912
- US-A- 4 537 027

## Beschreibung

Die Erfindung betrifft einen Abgaskrümmer zur Anbringung an einem Zylinderkopf einer Brennkraftmaschine, welcher wenigstens eine mit Abgasbohrungen zum Austritt von Abgas versehene Zylinderbank aufweist.

Aus der WO 01/11209 Al, die einen Stand der Technik nach Artikel 54(3) EPÜ bildet, ist ein Abgaskrümmer zur Anbringung an einem Zylinderkopf einer Brennkraftmaschine bekannt, welcher ein Abgassammelgehäuse, eine zwischen dem Abgassammelgehäuse und dem Zylinderkopf angeordnete Dichtungseinrichtung sowie einen Gasführungskanal aufweist, wobei das Abgassammelgehäuse mit Ausnehmungen versehen ist, die eine Verbindung desselben mit dem Zylinderkopf ermöglichen, wobei zwischen dem Abgassammelgehäuse und dem Zylinderkopf durch Wärmeeinwirkung hervorgerufene Bewegungen möglich sind.

Die EP 0 709 557 A1 beschreibt einen Abgaskrümmer, bei welchem jedes Abgasrohr mit einem Flansch verschweißt ist, der zur Verschraubung mit dem Zylinderkopf vorgesehen ist. Von dem Zylinderkopf ausgehend münden die Abgasrohre in ein gemeinsames Sammelrohr, welches sich dann in der Abgasleitung fortsetzt.

Dieser bekannte Abgaskrümmer ist jedoch sehr schwer und teuer und entzieht durch seine große Masse den in dieselben eingeleiteten Abgasen sehr viel Wärme. Dies führt zu einer Verringerung der Abgastemperatur, wodurch sich der Wirkungsgrad des in der Abgasleitung angeordneten Katalysators insbesondere beim Starten und in der Warmlaufphase der Brennkraftmaschine verschlechtert.

Um diesem Problem entgegenzutreten, ist beispielsweise aus der EP 0 671 551 A1 ein Abgaskrümmer bekannt, bei welchem ein Gasführungskanal innerhalb eines Gehäuses angeordnet ist. Bei dieser bekannten Lösung ist jedoch die zu Undichtigkeiten neigende Schweißverbindung zwischen der Außenhülle des Abgaskrümmers und einem mit dem Zylinderkopf verbundenen Flanschteil sowie der direkte Kontakt des Innenrohres mit dem Zylinderkopf nachteilig.

Die EP 0 765 994 A1 beschreibt einen Abgaskrümmer für eine Brennkraftmaschine, in dessen Gehäuse Leitbleche angeordnet sind, um das in das Gehäuse einströmende Abgas in Richtung eines Ausströmkanals zu leiten. Das gesamte Gehäuse soll dabei aus lediglich einer Platine durch Stanzen und Biegen hergestellt werden, wobei die Leitbleche in das Gehäuse eingeschweißt sind.

Die US-PS 4,537,027 beschreibt einen Abgaskrümmer, bei dem ebenfalls die Abgase sämtlicher Abgasbohrungen in ein gemeinsames Gehäuse eingeleitet werden.

Bei den beiden letztgenannten Abgaskrümmern ist jedoch nachteilig, dass aufgrund des fehlenden Gasführungskanals Dichtheitsprobleme auftauchen, so dass eine Übernahme dieser ideenhaften Lösungen in die Serienfertigung nicht zu erwarten ist. Derartige Abgaskrümmer führen häufig zu einer gegenseitigen Beeinflussung der aus den Abgasbohrungen austretenden Abgasströme, was insbesondere bei Brennkraftmaschinen ohne Abgasturbolader zu hohen Leistungsverlusten führen kann.

Ein weiterer Abgaskrümmer ist aus der EP 0 849 445 A1 bekannt. Die hierbei vorgesehene Dichtungseinrichtung ist einstückig mit dem Abgassammelgehäuse ausgebildet, was zum einen eine Dichtigkeit dieses Abgaskrümmers nicht gewährleistet. Zum anderen kann der durch die Abgase erwärmte Abgaskrümmer seine Wärme wiederum an den Zylinderkopf abgeben und so denselben derart erhitzen, dass sogar Motorschäden die Folge sein können.

Aus der MTZ 60 (1999), Seite 20 ist ein Abgaskrümmer bekannt, bei welchem einzelne, durch Innenhochdruck umgeformte Rohre von den Abgasbohrungen ausgehend durch eine Außenschale in einen in die Abgasleitung übergehenden Bereich zusammengeführt werden.

Hierbei ist jedoch die sehr komplizierte Form der einzelnen Rohre und die sich hieraus ergebende aufwendige Fertigung derselben nachteilig. Bei diesem bekannten Abgaskrümmer ist des weiteren problematisch, dass für jede unterschiedliche Brennkraftmaschine eine äußerst aufwendige, separate Konstruktion erforderlich ist.

Es ist Aufgabe der vorliegenden Erfindung, einen Abgaskrümmer zur Anbringung an einem Zylinderkopf einer Brennkraftmaschine zu schaffen, der kostengünstig herzustellen ist, der eine geringe Masse aufweist und somit dem Abgas nur eine sehr geringe Wärmemenge entzieht und der es wirksam verhindert, dass ungereinigte Abgase aus der Abgasanlage entweichen können.

Erfindungsgemäß wird diese Aufgabe durch die in Anspruch 1 genannten Merkmale gelöst.

Durch den erfindungsgemäß zum Einsatz kommenden Gasführungskanal innerhalb des Abgassammelgehäuses ergibt sich ein luftspaltisolierter Abgaskrümmer, welcher aufgrund der dünnen Wandungen des Gasführungskanals und des Luftspaltes zwischen dem Abgassammelgehäuse und dem Gasführungskanal dem Abgas verhältnismäßig wenig Wärme entzieht. Dadurch wird ein Absinken der Abgastemperatur verhindert und das Ansprechverhalten und der Wirkungsgrad eines nachgeschalteten Abgaskatalysators verbessert. Durch den Einsatz eines solchen Gasführungskanals ist es darüber hinaus möglich, ein verhältnismäßig billiges Material für das Abgassammelgehäuse zu verwenden, da lediglich der Gasführungskanal selbst thermisch stark belastet wird, was zu einer Verringerung der Herstellkosten für den erfindungsgemäßen Abgaskrümmer führt.

Die Dichtungseinrichtung zwischen dem Abgassammelgehäuse und dem Zylinderkopf sichert eine Abdichtung des Abgassammelgehäuses gegenüber der Umgebung und ermöglicht des weiteren prinzipiell Bewegungen zwischen dem Abgassammelgehäuse und dem Zylinderkopf, welche beispielsweise durch Wärmeeinwirkung hervorgerufen werden können. Hierzu sind auch die Ausnehmungen an dem Abgassammelgehäuse, durch welche das Abgassammelgehäuse über Befestigungsmittel mit dem Zylinderkopf verbunden werden kann, entsprechend ausgeführt.

Durch die Führung des umlaufenden Bundes des Gasführungskanals unterhalb des umlaufenden Rücksprunges des Abgassammelgehäuses ist es für den Gasführungskanal möglich, durch Wärmeeinwirkung hervorgerufene Bewegungen gegenüber der Dichtungseinrichtung und/oder gegenüber dem Abgassammelgehäuse auszuführen. Nur durch das Ermöglichen solcher, wenn auch minimaler Bewegungen, ist die Dauerhaltbarkeit des erfindungsgemäßen Abgaskrümmers zu gewährleisten.

Des weiteren ist als besonders vorteilhaft herauszuheben, dass sämtliche Bauteile durch die kostengünstige und einfach zu beherrschende Tiefziehtechnik hergestellt werden können, was zu einem insgesamt sehr kostengünstigen Abgaskrümmer führt. Ebenfalls von großem Vorteil ist die sehr geringe Baugröße des erfindungsgemäßen Abgaskrümmers, wodurch beim Einbau in den Motorraum eines Kraftfahrzeugs nur sehr wenig Platz benötigt wird.

In einer vorteilhaften Ausführungsform der Erfindung kann der Gasführungskanal ein an die Kontur des Abgassammelgehäuses angepasstes Hauptteil und einen in Richtung der Dichtungseinrichtung angeordnetes Bodenteil aufweisen.

Diese Ausführungsform, bei der sämtliche Abgasbohrungen unmittelbar in einen gemeinsamen Gasführungskanal eingeleitet werden, ist insbesondere aufgrund der sehr kostengünstige Fertigung des Gasführungskanals vorteilhaft.

Alternativ hierzu können in einer weiteren Ausführungsform der Erfindung von dem Gasführungskanal einzelne Leitungen zu den jeweiligen Abgasbohrungen verlaufen, welche die Abgasbohrungen voneinander trennen.

Bei dieser Ausgestaltung des Gasführungskanals werden die Abgase aus den Abgasbohrungen zunächst unabhängig voneinander im Sinne einer Einzelkanalführung über die Leitungen in den Gasführungskanal eingeleitet und es werden auf diese Weise gegenseitige Beeinflussungen beim Ausströmen von Abgasen aus den einzelnen Abgasbohrungen verhindert.

In einer weiteren, sehr vorteilhaften Ausführungsform der Erfindung kann vorgesehen sein, dass innerhalb des Abgassammelgehäuses Leitungen angeordnet sind, welche einen Gasführungskanal bilden, wobei durch die Leitungen die Abgase aus den einzelnen Abgasbohrungen voneinander getrennt sind, wobei die Leitungen derart von dem Abgassammelgehäuse gehalten sind, dass durch Wärmeeinwirkung hervorgerufene Bewegungen der Leitungen möglich sind, und wobei die Leitungen wenigstens bis zu einem Übergang des Abgassammelgehäuses in eine Abgasleitung verlaufen.

Die hierbei eingesetzten Leitungen trennen die Abgase aus den Abgasbohrungen voneinander und bilden auf diese Weise einen Gasführungskanal mit einzelnen Leitungen für jede Abgasbohrung. Durch diese Trennung der einzelnen Abgasströme voneinander ergibt sich ein sehr geringer Strömungswiderstand für die Abgase, was beispielsweise bei dem Betreiben der Brennkraftmaschine mit Stoßaufladung durch die höhere kinetische Energie des Abgases zu einer erheblichen Drehmoment- und somit Leistungserhöhung führt.

Ein weiterer Vorteil besteht darin, dass durch die Vermeidung einer gegenseitigen Beeinflussung der einzelnen Abgasströme in den Brennräumen der Brennkraftmaschine in sehr viel kürzerer Zeit ein sehr hoher Unterdruck entsteht, was optimale Voraussetzungen für die nachfolgende Füllung des Brennraumes mit dem Kraftstoff/Luft-Gemisch ermöglicht.

In einer Weiterbildung dieser Ausgestaltung der Erfindung kann vorgesehen sein, dass die Leitungen jeweils aus einzelnen Leitblechen aufgebaut sind, was eine besonders einfache Konstruktion und insbesondere Fertigung ermöglicht.

Wenn in einer weiteren vorteilhaften Ausgestaltung der Erfindung die Leitbleche an ihrer dem Zylinderkopf zugewandten Seite jeweils mit einem Bund versehen sind, welcher in dem umlaufenden Rücksprung derart geführt ist, dass zwischen den Leitungen und der Dichtungseinrichtung und/oder zwischen den Leitungen und dem Abgassammelgehäuse durch Wärmeeinwirkung hervorgerufene Bewegungen möglich sind, so wird den einzelnen Leitblechen ermöglicht, gegenüber der Dichtungseinrichtung und/oder gegenüber dem Abgassammelgehäuse durch Wärmeeinwirkung hervorgerufene Bewegungen auszuführen. Dies kann dazu beitragen, die Dauerhaltbarkeit des erfindungsgemäßen Abgaskrümmers zu erhöhen.

Weitere vorteilhafte Ausgestaltungen und Weiterbildungen der Erfindung ergeben sich aus den restlichen Unteransprüchen sowie aus den nachfolgend anhand der Zeichnung prinzipmäßig dargestellten Ausführungsbeispielen.

Es zeigt:
- Fig. 1: eine stark schematisierte Brennkraftmaschine mit einem daran angebrachten Abgaskrümmer;
- Fig. 2: eine perspektivische Darstellung einer ersten Ausführungsform des erfindungsgemäßen Abgaskrümmers;
- Fig. 3: eine Explosionsdarstellung des Abgaskrümmers aus Fig. 2;
- Fig. 4: einen Schnitt durch den Abgaskrümmer aus Fig. 2 und Fig. 3;
- Fig. 5: einen Schnitt durch eine weitere Ausführungsform des erfindungsgemäßen Abgaskrümmers;
- Fig. 6: einen Schnitt durch eine weitere Ausführungsform des erfindungsgemäßen Abgaskrümmers;
- Fig. 7: einen Schnitt durch ein anderes Beispiel des Abgaskrümmers;
- Fig. 8: einen Schnitt durch eine weitere Ausführungsform des erfindungsgemäßen Abgaskrümmers;
- Fig. 9: einen Schnitt durch eine weitere Ausführungsform des erfindungsgemäßen Abgaskrümmers;
- Fig. 10: einen Schnitt durch eine weitere Ausführungsform des erfindungsgemäßen Abgaskrümmers;
- Fig. 11: einen Schnitt durch eine weitere Ausführungsform des erfindungsgemäßen Abgaskrümmers;
- Fig. 12: eine perspektivische Darstellung einer weiteren Ausführungsform des erfindungsgemäßen Abgaskrümmers;
- Fig. 13: eine Explosionsdarstellung des Abgaskrümmers aus Fig. 12;
- Fig. 14: einen Schnitt durch den Abgaskrümmer aus Fig. 12 und Fig. 13;
- Fig. 15: einen Schnitt durch eine weitere Ausführungsform des erfindungsgemäßen Abgaskrümmers;
- Fig. 16: eine Explosionsdarstellung eines anderen Beispiels des Abgaskrümmers;
- Fig. 17: eine Explosionsdarstellung eines anderen Beispiels des Abgaskrümmers;
- Fig. 18: einen Schnitt durch den Abgaskrümmer aus Fig. 16;
- Fig. 19: einen Schnitt durch ein anderes Beispiel des Abgaskrümmers;
- Fig. 20: eine perspektivische Darstellung einer weiteren Ausführungsform des erfindungsgemäßen Abgaskrümmers;
- Fig. 21: eine perspektivische Darstellung einer weiteren Ausführungsform des erfindungsgemäßen Abgaskrümmers;
- Fig. 22: eine perspektivische Darstellung einer weiteren Ausführungsform des erfindungsgemäßen Abgaskrümmers;
- Fig. 23: eine perspektivische Darstellung einer weiteren Ausführungsform des erfindungsgemäßen Abgaskrümmers;
- Fig. 24: eine perspektivische Darstellung einer weiteren Ausführungsform des erfindungsgemäßen Abgaskrümmers;
- Fig. 25: eine perspektivische Darstellung einer weiteren Ausführungsform des erfindungsgemäßen Abgaskrümmers;
- Fig. 26: einen Schnitt durch eine weitere Ausführungsform des erfindungsgemäßen Abgaskrümmers;
- Fig. 27: einen Schnitt durch eine weitere Ausführungsform des erfindungsgemäßen Abgaskrümmers;
- Fig. 28: einen Schnitt durch eine weitere Ausführungsform des erfindungsgemäßen Abgaskrümmers;
- Fig. 29: einen Schnitt durch eine weitere Ausführungsform des erfindungsgemäßen Abgaskrümmers; und
- Fig. 30: einen Schnitt durch eine weitere Ausführungsform des erfindungsgemäßen Abgaskrümmers.

Fig. 1 zeigt einen Abgaskrümmer 1, welcher an einem Zylinderkopf 2 einer Brennkraftmaschine 3 angebracht ist. In der vorliegenden Ausführungsform handelt es sich um eine Brennkraftmaschine 3 in Reihenbauweise, bei welcher der Zylinderkopf 2 lediglich eine Zylinderbank 4 mit in diesem Fall vier Zylindern bzw. Brennräumen 5 aufweist. Bei Brennkraftmaschinen 3 in V-Bauweise könnten selbstverständlich mehrere Zylinderbänke 4 vorgesehen sein, an denen dann jeweils ein Abgaskrümmer 1 angebracht wäre.

In dem Zylinderkopf 2 befinden sich vier von den Zylindern 5 ausgehende Abgasbohrungen 6, die in den Abgaskrümmer 1 münden. Auf diese Weise gelangt das Abgas in den Abgaskrümmer 1. Der Abgaskrümmer 1 ist an seiner der Brennkraftmaschine 3 abgewandten Seite mit einer Öffnung 7 versehen, die sich an einer beliebigen Stelle befinden kann und an welches sich in bekannter Weise eine Abgasleitung 8 anschließt. Ein nicht dargestellter, zur Reinigung der Abgase dienender Abgaskatalysator kann sich außerdem in der Abgasleitung 8 befinden.

Fig. 2 und Fig. 3 zeigen in einer perspektivischen Ansicht eine erste Ausführungsform des Abgaskrümmers 1. Dieser weist ein Abgassammelgehäuse 9 auf, welches die Abgase aus den Abgasbohrungen 6 des Zylinderkopfes 2 aufnimmt. Zwischen dem Abgassammelgehäuse 9 und dem in den folgenden Figuren aus Gründen der Übersichtlichkeit nicht dargestellten Zylinderkopf 2 befindet sich eine Dichtungseinrichtung 10. An seinem gesamten Umfang ist das Abgassammelgehäuse 9 von einem umlaufenden Bund 11 umgeben, in welchem sich Ausnehmungen 12 zur Durchführung von Befestigungsmitteln 13, wie z.B. die Kombination Schraube/Mutter befinden. Mit den Befestigungsmitteln 13 wird das Abgassammelgehäuse 9 an dem Zylinderkopf 2 angebracht.

Innerhalb des Abgassammelgehäuses 9 befindet sich ein Gasführungskanal 14, welcher ein an die Kontur des Abgassammelgehäuses 9 angepasstes Hauptteil 15 und ein in Richtung der Dichtungseinrichtung 10, also in Richtung des Zylinderkopfes 2, angeordnetes Bodenteil 16 aufweist. Zwischen dem Gasführungskanal 14 und dem Abgassammelgehäuse 9 befindet sich ein Luftspalt 17, der das heiße Abgas innerhalb des Gasführungskanals 14 von der kalten Umgebungsluft trennt. Aus diesem Grund wird die vorliegende Ausführungsform des Abgaskrümmers 1 auch als luftspaltisolierter Abgaskrümmer 1 bezeichnet.

Das Bodenteil 16 des Gasführungskanals 14 ist mit vier Bohrungen 18 versehen, deren Positionen jeweils wenigstens annähernd mit den Positionen der vier Abgasbohrungen 6 des Zylinderkopfes 2 übereinstimmen, so dass die Abgase problemlos in den Gasführungskanal 14 eingeleitet werden können.

Des weiteren ist erkennbar, dass das Bodenteil 16 im Bereich zwischen den Bohrungen 18 mit insgesamt mindestens drei Verprägungen 19 versehen ist, welche jeweils aus in Richtung des Hauptteils 15 weisenden Erhebungen und in die Gegenrichtung eingeprägten Sicken bestehen und zur Versteifung des Bodenteils 16 dienen. Des weiteren verhindern die Verprägungen 19 ein Schwingen des Bodenteils 16. Das Bodenteils 16 selbst dient zur Versteifung des Gasführungskanals 14 und zur Abschirmung des Zylinderkopfes 2 gegenüber der Hitze aus dem Gasführungskanal 14. Das Bodenteil 16 kann gegebenenfalls weggelassen werden, wobei dann die Dichtungseinrichtung 10 dessen Funktion übernimmt.

Der Gasführungskanal 14, im vorliegenden Fall der Hauptteil 15 des Gasführungskanals 14, ist an seiner dem Zylinderkopf 2 zugewandten Seite mit einem im vorliegenden Fall entlang seines gesamten Umfangs umlaufenden Bundes 20 versehen, welcher zwischen dem Abgassammelgehäuse 9 und der Dichtungseinrichtung 10 eingeklemmt ist. Auch das Bodenteil 16 weist einen dem Bund 20 des Hauptteils 15 entsprechenden umlaufenden Bund 21 auf, der zwischen dem umlaufenden Bund 20 des Hauptteils 15 und der Dichtungseinrichtung 10 angeordnet ist.

Um dem Gasführungskanal 14 durch Wärmeeinwirkung hervorgerufene Bewegungen gegenüber der Dichtungseinrichtung 10 und/oder dem Abgassammelgehäuse 9 zu erlauben, weist das Abgassammelgehäuse 9 einen umlaufenden Rücksprung 22 auf, in welchem der umlaufende Bund 20 und im vorliegenden Fall auch der umlaufende Bund 21 geführt sind.

Sämtliche der bisher genannten Teile, wie z.B. das Abgassammelgehäuse 9, das Hauptteil 15 oder das Bodenteil 16, können durch Tiefziehen oder ähnliche Umformverfahren verhältnismäßig kostengünstig hergestellt werden, wobei die Verprägungen 19, der Bund 20, der Bund 21 und der Rücksprung 22 während dieses Tiefziehvorgangs in das jeweilige Bauteil eingebracht werden können.

Die Dichtungseinrichtung 10 zwischen dem Abgassammelgehäuse 9 und dem Zylinderkopf 2 gemäß Fig. 3 besteht im vorliegenden Fall aus einem hochtemperaturfesten Metall und weist vier den Bohrungen 18 und den Bohrungen 6 entsprechende Bohrungen 23 auf. Des weiteren ist die Dichtungseinrichtung 10 mit einer außerhalb der Bohrungen 23 umlaufenden Sicke 24 versehen, welche einerseits mit dem Zylinderkopf 2 und andererseits mit dem Gasführungskanal 14 in Berührung steht und somit diese beiden Teile gegeneinander abdichtet. Außerhalb der ersten Sicke 24 verläuft eine zweite umlaufende Sicke 25, welche einerseits an dem Zylinderkopf 2 und andererseits an dem Abgassammelgehäuse 9 anliegt, um dieselben gegeneinander abzudichten. Zusätzlich erzeugen die Sicken 24 und 25 einen Luftspalt zwischen dem Zylinderkopf 2 und der Dichtungseinrichtung 10, der den Abgaskrümmer 1 in einem gewissen Maß gegenüber dem Zylinderkopf 2 isoliert.

Die Dichtungseinrichtung 10 weist Ausnehmungen 12a auf, deren Gestalt und Position im wesentlichen derjenigen der Ausnehmungen 12 des Abgassammelgehäuses 9 entspricht. Um die oben erwähnten Bewegungen des Gasführungskanals 14 und auch Bewegungen des Abgassammelgehäuses 9 gegenüber der Dichtungseinrichtung 10 und somit gegenüber dem Zylinderkopf 2 zu ermöglichen, sind die Ausnehmungen 12 und 12a in Form von Langlöchern ausgebildet. An jeder der Ausnehmungen 12a in der Dichtungseinrichtung 10 ist ebenfalls eine Sicke 26 vorgesehen, die der Abstützung dient.

Der Gasführungskanal 14 besteht aus einem hochtemperaturfesten Metall, da er in der Lage sein muss, auch verhältnismäßig hohen Abgastemperaturen standzuhalten. Aufgrund dieses gewählten Materials für den Gasführungskanal 14 und des vorhandenen Luftspaltes 17, der, wie oben erwähnt, eine Isolation gewährleistet, kann das Abgassammelgehäuse 9 aus einem verhältnismäßig kostengünstigen Baustahl oder, beispielsweise wenn Geräusch- und/oder Festigkeitsprobleme auftreten, aus Gusseisen bestehen. Für den Gasführungskanal 14, der vorzugsweise eine Dicke von ca. 0,8 mm aufweist, kommt beispielsweise als Werkstoff die Werkstoffnummer 1.4828, für das Abgassammelgehäuse 9 mit einer Dicke von ca. 2 mm die Werkstoffnummer 1.4512 in Frage.

In dem Schnitt gemäß Fig. 4 ist der Abgaskrümmer aus Fig. 2 und Fig. 3 nochmals dargestellt. Hier ist noch besser zu erkennen, wie der Bund 20 des Hauptteils 15 gemeinsam mit dem Bund 21 des Bodenteils 16 unter dem Rücksprung 22 des Abgassammelgehäuses 9 eingeklemmt ist und so von demselben festgehalten wird. Aufgrund des für die Dichtungseinrichtung 10 gewählten Materials, welches zum einen elastisch ist und zum anderen durch eine aufgebrachte Beschichtung einen niedrigen Reibwert aufweist, und der Tatsache, dass die Befestigungsmittel 13 nur bis zu einem gewissen Drehmoment angezogen werden, kann sich der Gasführungskanal 14 innerhalb gewisser Grenzen gegenüber dem Abgassammelgehäuse 9 und der Dichtungseinrichtung 10 bewegen.

Bei einem Vergleich der linken Hälfte von Fig. 4 mit der rechten Hälfte von Fig. 4 wird deutlich, dass das Hauptteil 15 auf verschiedene Weise mit dem Bodenteil 16 verbunden sein kann, was von dem verwendeten Material, dem Aufbau des gesamten Abgaskrümmers 1 und insbesondere von der jeweiligen Brennkraftmaschine 3 abhängt. Beide Ausführungen können jeweils spezielle Vorteile aufweisen.

Fig. 5 zeigt einen Schnitt durch eine zu dem in Fig. 2, Fig. 3 und Fig. 4 dargestellten Abgaskrümmer 1 ähnliche Ausführungsform eines Abgaskrümmers 1, bei welchem das Bodenteil 16 eine von der Dichtungseinrichtung 10 weggerichteten Umbördelung 27 aufweist. Im vorliegenden Fall ist die Umbördelung 27 des Bodenteils 16 mit einer an dem umlaufenden Bund 20 des Hauptteiles 15 verlaufenden Umbördelung 28 verschweißt. Selbstverständlich ist auch eine feste Verbindung dieser beiden Teile durch Falzen oder gleichwertige Verfahren möglich.

Wie in Fig. 6 zu erkennen, kann die Umbördelung 27 des Bodenteils 16 auch unmittelbar mit dem Hauptteil 15 verschweißt sein, wobei das Hauptteil 15 in sämtlichen Fällen mit dem unterhalb des Rücksprungs 22 angeordneten Bund 20 versehen ist.

Ein anderes Beispiel des Abgaskrümmers 1 ist in Fig. 7 dargestellt. Hier ist zwischen dem Abgassammelgehäuse 9 und der Dichtungseinrichtung 10 ein Niederhalterelement 29 angeordnet bzw. eingeklemmt, welches einen umlaufenden Rücksprung 30 aufweist, in welchem der umlaufende Bund 20 wiederum derart geführt ist, dass zwischen dem Gasführungskanal 14 und der Dichtungseinrichtung 10 und/oder dem Niederhalterelement 29 durch Wärmeeinwirkung hervorgerufene Bewegungen möglich sind. Das Niederhalterelement 29 selbst ist dabei in dem auch hier vorhandenen Rücksprung 22 des Abgassammelgehäuses 9 geführt.

Zwischen dem Niederhalterelement 29 und dem Abgassammelgehäuse 9 ist eine weitere Dichtungseinrichtung 31 angeordnet, welche alternativ aus einem Metall oder einem Weichstoff bestehen kann. Die Verwendung eines Weichstoffs bietet sich insbesondere für die Geräuschdämmung an. Selbstverständlich können die in den Figuren 4, 5 und 6 dargestellten Ausführungen des Gasführungskanals 14 auch bei der in Fig. 7 dargestellten Ausführungsform des Abgaskrümmers 1 mit dem Niederhalterelement 29 realisiert werden.

Das Niederhalterelement 29 weist wie die Dichtungseinrichtung 10 und das Abgassammelgehäuse 9 ebenfalls Ausnehmungen 12b zur Durchführung der Befestigungsmittel 13 auf. Gleiches gilt auch für die Dichtungseinrichtung 31, in welcher Ausnehmungen 12c vorgesehen sind. So kann über die Befestigungsmittel 13 das Niederhalterelement 29 mit Hilfe des Abgassammelgehäuses 9 gegenüber dem Zylinderkopf 2 fest angebracht werden. Hierbei sind auch die Ausnehmungen 12b und 12c als Langlöcher ausgeführt.

Bei dem Abgaskrümmer 1 gemäß Fig. 8 ist zwischen dem Abgassammelgehäuse 9 und der Dichtungseinrichtung 10 ein Adapterflansch 32 vorgesehen, welcher zum Verschließen von nicht dargestellten Bohrungen in dem Zylinderkopf 2, wie z.B. Kühlmittelbohrungen oder Ölleitungen, vorgesehen ist. Je nach Ausführungsform des Zylinderkopfes 2 der Brennkraftmaschine 3 kann der Adapterflansch 32 also an völlig unterschiedlichen Stellen geöffnet bzw. verschlossen sein. Der Adapterflansch 32 ist an die Form der Dichtungseinrichtung 10 angepaßt, d.h. er weist in Fig. 8 nicht dargestellte Bohrungen 23a auf, deren Positionen den Positionen der Abgasbohrungen 6 entsprechen, sowie Ausnehmungen 12d zum Durchführen der Befestigungsmittel 13. Zwischen dem Abgassammelgehäuse 9 und dem Adapterflansch 32 ist eine weitere Dichtungseinrichtung 33 als Distanzdichtung angeordnet, welche unter anderem mit Ausnehmungen 12 e für die Befestigungsmittel 13 versehen ist. In diesem Fall bildet die Dichtungseinrichtung 33 des Rücksprung 22 zur Aufnahme des Bundes 20. Die Dichtungseinrichtungen 31 und 33 können gegebenenfalls auch untereinander ausgetauscht werden.

Der Abgaskrümmer 1 gemäß Fig. 9 weist einen Gasführungskanal 14 auf, bei welchem der Hauptteil 15 aus zwei Blechen 15a und 15b besteht. Dies ermöglicht eine noch bessere Isolation zwischen dem des Gasführungskanal 14 durchströmenden Abgas und der Umgebung aufgrund des sich zwischen den beiden Blechen 15a und 15b befindlichen Luftspaltes 34. Ansonsten kann der Abgaskrümmer 1 gemäß Fig. 9 den Aufbau sämtlicher bisher beschriebener Abgaskrümmer 1 aufweisen.

Die bereits oben kurz erwähnte Ausführung des Abgassammelgehäuses 9 aus Gusseisen ist in Fig. 10 dargestellt. Auch hier weist das Abgassammelgehäuse 9 den Rücksprung 22 zur Aufnahme des Bundes 20 und des Bundes 21 auf und es ist wiederum der Gasführungskanal 14, bestehend aus dem Hauptteil 15 und dem Bodenteil 16, vorgesehen. Insbesondere bei Geräusch- und/oder Festigkeitsproblemen kann es sinnvoll sein, Gusseisen als Material für das Abgassammelgehäuse 9 zu verwenden, wobei aufgrund des hochwertigen Materials für den Gasführungskanal 14 eine verhältnismäßig einfache Gusssorte eingesetzt werden kann.

Bei dem Abgaskrümmer 1 gemäß Fig. 11 besteht der Gasführungskanal 14 aus Keramik und weist ebenfalls den Bund 20 auf, der unterhalb des Rücksprungs 22 an dem Abgassammelgehäuse 9 angeordnet ist. Um ein Gleiten zwischen dem Gasführungskanal 14 und dem Abgassammelgehäuse 9 auch in diesem Fall zu ermöglichen, ist zwischen dem Gasführungskanal 14 und dem Abgassammelgehäuse eine Gleitfolie 35 angeordnet. Ein weiterer Unterschied zu den vorgenannten Ausführungsformen besteht darin, dass kein Bodenteil 16 vorgesehen ist, sondern die Dichtungseinrichtung 10 wenigstens eine in Richtung des Gasführungskanals 14 gerichtete Ausprägung 36 aufweist, wodurch die Dichtungseinrichtung 10 als Bodenteil für den Gasführungskanal dient.

In Fig. 12 ist in einer perspektivischen Ansicht ein weiterer Abgaskrümmer 1 dargestellt, bei welchem der Gasführungskanal 14 eine prinzipiell andere Ausgestaltung als bislang beschrieben aufweist. So verlaufen von dem Gasführungskanal 14 einzelne Leitungen 37 zu den jeweiligen Abgasbohrungen 6 und trennen so die Abgasströme, welche die einzelnen Abgasbohrungen 6 verlassen, voneinander.

An ihrer dem Zylinderkopf 2 zugewandten Seite sind die Leitungen 37 jeweils mit einem umlaufenden Bund 38 versehen, welcher jeweils zwischen dem Abgassammelgehäuse 9 und der Dichtungseinrichtung 10 eingeklemmt ist und bezüglich seiner Funktionsweise den oben beschriebenen Bund 20 ersetzt. Jedoch sind Bewegungen des Gasführungskanals 14 gegenüber der Dichtungseinrichtung 10 und gegenüber dem Abgassammelgehäuse 9 auch hier möglich. Das Abgassammelgehäuse 9 ist nämlich auch in diesem Fall mit den Rücksprüngen 22 versehen, welche als Ausbuchtungen 39 an der Außenseite des Abgassammelgehäuses 9 zu erkennen sind.

In der Explosionsdarstellung gemäß Fig. 13 ist neben dem Abgassammelgehäuse 9, dem Gasführungskanal 14 und der Dichtungseinrichtung 10 wiederum der Adapterflansch 32 sowie die zwischen dem Adapterflansch 32 und dem Abgassammelgehäuse 9 angeordnete Dichtungseinrichtung 33 dargestellt.

Aus Fig. 13 geht des weiteren hervor, dass der Gasführungskanal 14 ein Oberteil 40 und ein mit dem Oberteil 40 gasdicht verbundenes, in Richtung der Dichtungseinrichtung 10 bzw. des Zylinderkopfes 2 angeordnetes Unterteil 41 aufweist. Hierbei sind die Leitungen 37 dem Unterteil 41 zugeordnet und beispielsweise mit demselben verschweißt oder durch Falzen mit demselben verbunden. Das Oberteil 40 und das Unterteil 41 sind entlang einer Schweißnaht 42 miteinander verschweißt, welche in diesem Fall besonders einfach herzustellen ist. Auch hier ist die Verbindung mittels Falzen möglich. Des weiteren ist zu erkennen, dass anstatt einer um sämtliche Bohrungen 23 umlaufenden Sicke 24 auch einzelne, unmittelbar um jede Bohrung 23 verlaufende Sicken 24 vorgesehen sein können. Auf diese Weise ergibt sich eine Abdichtung für jede einzelne Abgasbohrung 6.

Die Figuren 14 und 15 zeigen zwei verschiedene Ausführungsformen des in Fig. 12 und Fig. 13 dargestellten Abgaskrümmers 1 im Schnitt, wobei gemäß Fig. 14 eine Umbördelung 43 an der Dichtungseinrichtung 10 angebracht ist, welche in Richtung des Gasführungskanals 14 weist.

In Fig. 15 ist dargestellt, dass der Bund 38 mit den Leitungen 37 auch über eine Schweißnaht 44 verschweißt sein kann anstatt, wie gemäß Fig. 14, einteilig mit demselben verbunden zu sein.

Der durch eine Explosionsdarstellung in Fig. 16 dargestellte Abgaskrümmer 1 weist das bereits oben erwähnte Niederhalterelement 29 auf, welches mit einer Ausnehmung 45 versehen ist, die sämtliche Abgasbohrungen 6 umfasst. Des weiteren sind die Rücksprünge 30 des Niederhalterelements 29 erkennbar, welche jeweils paarweise zur Aufnahme eines Bundes 38 der Leitungen vorgesehen sind. Das Niederhalterelement 29 hat auch in diesem Fall die bereits oben erläuterte Funktion.

Bei dem Abgaskrümmer 1 gemäß Fig. 17 weist das Niederhalterelement 29 einzelne Bohrungen 46 auf, deren Positionen wenigstens annähernd mit den Positionen der Abgasbohrungen 6 übereinstimmen und welche die oben erwähnte Ausnehmung 45 ersetzen. Dabei sind am Umfang der Bohrungen 46 jeweils die Rücksprünge 30 zur Aufnahme des jeweiligen umlaufenden Bundes 38 vorgesehen. Um eine Montage zu ermöglichen, ist das Niederhalterelement 29 in Längsrichtung des Abgassammelgehäuses 9 geteilt, und zwar im vorliegenden Fall in zwei Hälften 29a und 29b.

Aus Fig. 17 geht des weiteren hervor, dass der Gasführungskanal 14 im Gegensatz zu der Ausführung mit dem Oberteil 40 und dem Unterteil 41 auch aus zwei wenigstens annähernd identischen Halbschalen 47 und 48 bestehen kann, welche in Längsrichtung des Gasführungskanals 14 geteilt sind, und jeweils die Hälfte einer der Leitungen 37 aufweisen. Analog zu der Schweißnaht 42 ist auch hier eine Schweißnaht 49 vorgesehen, welche die beiden Halbschalen 47 und 48 miteinander verbindet. Selbstverständlich ist auch hier der Einsatz von Falzen möglich. Der Bund 38 an der Leitung 37 ist bei dieser Ausführung jeweils nicht rund sondern annähernd quadratisch ausgeführt, erfüllt jedoch den gleichen Zweck wie der oben beschriebene Bund 38 bzw. der unter Bezugnahme auf die anderen Ausführungsformen des Abgaskrümmers 1 beschriebene Bund 20. Je nach Anwendungsfall kann entweder der aus dem Oberteil 40 und dem Unterteil 41 bestehende Gasführungskanal 14 oder der aus den beiden Halbschalen 47 und 48 bestehende Gasführungskanal 14 vorteilhafter sein. Um einen Vergleich der beiden Ausführungsformen zu ermöglichen, sind in Fig. 17 beide an ein und demselben Gasführungskanal 14 dargestellt.

Die Figuren 18 und 19 zeigen den Abgaskrümmer 1 ähnlich zu den Figuren 14 und 15, wobei jedoch beides mal das Niederhalterelement 29 vorgesehen ist.

Fig. 20 zeigt eine perspektivische, geschnittene Ansicht einer weiteren Ausführungsform des Abgaskrümmers 1. Dort ist als äußerstes Element wiederum das Abgassammelgehäuse 9 vorgesehen, welches in der Lage ist, die Abgase aus den Abgasbohrungen 6 des Zylinderkopfes 2 aufzunehmen. Zwischen dem Abgassammelgehäuse 9 und dem in den Figuren 20 bis 25 zur besseren Übersichtlichkeit nicht dargestellten Zylinderkopf 2 ist wiederum die Dichtungseinrichtung 10 angeordnet, welche aus einem hochtemperaturfesten Metall besteht, um den Zylinderkopf 2 gegenüber den hohen Temperaturen des Abgaskrümmers 1 abzuschirmen.

Das Abgassammelgehäuse 9 ist an seinem gesamten Umfang ebenfalls von dem umlaufenden Bund 11 umgeben, welcher in regelmäßigen Abständen mit den Ausnehmungen 12 zur Durchführung der in diesem Fall nicht dargestellten Befestigungsmittel 13 versehen ist. Mit Hilfe der Befestigungsmittel kann das Abgassammelgehäuse 9 an dem Zylinderkopf 2 z.B. angeschraubt werden. Um Bewegungen des Abgassammelgehäuses 9 gegenüber der Dichtungseinrichtung 10 und somit gegenüber dem Zylinderkopf 2 zu ermöglichen, sind die Ausnehmungen 12 in Form von Langlöchern ausgebildet.

Innerhalb des Abgassammelgehäuses 9 ist auch hier der Gasführungskanal 14 angeordnet, welcher im vorliegenden Fall aus insgesamt drei Leitungen 50, 51 und 52 aufgebaut ist. Jede der Leitungen 50, 51 und 52 weist wiederum jeweils zwei Leitbleche 50a und 50b, 51a und 51b sowie 52a und 52b auf. Dabei sind die Leitbleche 50a und 50b der ersten, die Leitbleche 51a und 51b der zweiten und die Leitbleche 52a und 52b der dritten Abgasbohrung 6 zugeordnet und befinden sich jeweils in unmittelbarer Nähe auf beiden Seiten der zugehörigen Abgasbohrungen 6. Im vorliegenden Fall ist also für jede Abgasbohrung 6 eine Leitung 50, 51 oder 52, bestehend aus zwei Leitblechen 50a, 50b, 51a, 51b, 52a und 52b, vorgesehen. Durch die Leitbleche 50a, 50b, 51a, 51b, 52a und 52b werden die aus den einzelnen Abgasbohrungen 6 austretenden Abgase voneinander getrennt und es kann eine gegenseitige Beeinflussung dieser Abgase beim Ausströmen aus der Brennkraftmaschine 3 verhindert werden. Dies ist besonders dann vorteilhaft, wenn die Brennkraftmaschine 3 mit der sogenannten Stoßaufladung betrieben werden soll.

Die Leitbleche 50a, 51a und 52a verlaufen jeweils bis zu dem Bereich, in dem das Abgassammelgehäuse 9 in die Abgasleitung 8 übergeht, also bis in den Bereich der Öffnung 7, wobei ein das Abgassammelgehäuse 9 mit der Abgasleitung 8 verbindendes Flanschelement nicht dargestellt ist. Durch diese Führung der Leitbleche 50a, 51a und 52a ist jegliche Beeinflussung der durch die einzelnen Abgasbohrungen 6 einströmenden Abgase untereinander ausgeschlossen und die Abgase können den Abgaskrümmer 1 ungehindert verlassen. Da sich die Öffnung 7 bei der beschriebenen Ausführungsform in einem seitlichen Bereich des Abgaskrümmers 1 befindet, verläuft die Leitung 50 also von einem seitlichen Ende des Abgassammelgehäuses 1 bis zu dessen gegenüberliegendem seitlichen Ende und ist demnach wesentlich länger als die Leitung 52, die von der sich unmittelbar neben der Öffnung 7 befindlichen Abgasbohrung 6 zu der Öffnung 7 führt.

Im Gegensatz zu den Leitblechen 50a, 51a und 52a enden die Leitbleche 50b und 51b dort, wo sie mit den Leitblechen 51a und 52a der nachfolgenden Abgasbohrung zusammentreffen. Auf diese Weise kann eine Material- und somit Gewichtseinsparung erzielt werden, da sowieso nur jeweils ein Blech erforderlich ist, um die benachbarten Abgasbohrungen 6 bzw. die Leitungen 50, 51 und 52 in ausreichender Weise voneinander zu trennen.

An der dem Zylinderkopf 2 zugewandten Seite der Leitbleche 50a, 50b, 51a, 51b, 52a und 52b ist ein Bodenblech 53 vorgesehen, welches in diesem Fall drei Bohrungen 54 aufweist, deren Positionen im wesentlichen mit den Positionen der Abgasbohrungen 6 übereinstimmen. Darüber hinaus weist das Bodenblech 53 zwischen den Bohrungen 54 angeordnete Verprägungen 55 auf, welche jeweils aus sich von dem Zylinderkopf 2 weg erstreckenden Erhebungen und in Richtung des Zylinderkopfes 2 eingeprägten Sicken bestehen und zur Versteifung des Bodenblechs 53 dienen sowie Schwingungen des Bodenblechs 53 verhindern. Das Bodenblech 53 selbst schirmt den Zylinderkopf 2 gegenüber Hitze aus dem Gasführungskanal 13 ab. Wenn das Bodenblech 53 weggelassen wird, übernimmt die Dichtungseinrichtung 10 dessen Funktion.

Jedes der Leitbleche 50a, 50b, 51a, 51b, 52a, 52b ist an seiner dem Zylinderkopf 2 zugewandten Seite jeweils mit einem Bund 56 versehen, welcher jeweils unter dem auch hier vorgesehenen, dem Abgassammelgehäuse 9 zugeordneten bzw. an demselben sich befindlichen Rücksprung 22 verläuft und auf diese Weise zwischen dem Abgassammelgehäuse 9 und der Dichtungseinrichtung 10 verschieblich eingeklemmt ist. Ebenso weist auch das Bodenblech 53 einen umlaufenden Bund 57 auf, der unterhalb des Bundes 56 und somit auch unterhalb des Rücksprungs 22 des Abgassammelgehäuses 9 angeordnet ist. Auf diese Weise ist es möglich, dass die Leitungen 50, 51 und 52 bzw. die Leitbleche 50a, 50b, 51a, 51b und 52a, 52b gegenüber der Dichtungseinrichtung 10 und/oder gegenüber dem Abgassammelgehäuse 9 in gewissen Grenzen durch Wärmeeinwirkung hervorgerufene Bewegungen ausführen können.

Bei dem Abgaskrümmer 1 gemäß Fig. 21 wurden im Gegensatz zu der oben beschriebenen Ausführungsform gemäß Fig. 20 die Leitbleche 51a und 52a weggelassen, was zu größeren Abständen zwischen den Leitblechen 50b und 51b sowie 51b und 52b führt. Hierdurch sind selbstverständlich auch die Leitungen 51 und 52, in welche die Abgase aus den Abgasbohrungen 6 einströmen, größer. Die Größe der Leitung 50 ändert sich hingegen nicht. Durch diese Konstruktion wird also gegenüber der oben beschriebenen Ausführungsform eine Gewichts- und Kostenreduzierung erreicht, die jedoch, abhängig von der jeweiligen Ausführung der Brennkraftmaschine 3, eventuell durch die weniger exakte Führung des Abgases durch die Leitungen 50, 51 und 52 des Gasführungskanals 13 wieder neutralisiert wird. Dies ist abhängig von den jeweiligen Verhältnissen der speziellen Brennkraftmaschine, an welcher der Abgaskrümmer 1 angebracht wird. Bei dieser beschriebenen Ausführungsform verlaufen demnach die Leitbleche 50a, 50b und 51b bis zu der Öffnung 7, an welcher das Abgassammelgehäuse 9 in die Abgasleitung 8 übergeht.

Eine weitere Ausführungsform eines Abgaskrümmers 1 zeigt Fig. 22. Hierbei sind, verglichen mit der Ausführungsform gemäß Fig. 20, die Leitbleche 50b, 51b und 52b weggelassen. Auch hier ergeben sich wieder Veränderungen bezüglich der Größe der Leitungen 50, 51 und 52, welche hier allesamt größer sind. Prinzipiell können verschiedene Leitbleche 50a, 50b, 51a, 51b, 52a und 52b weggelassen werden, so lange die aus den Abgasbohrungen 6 ausströmenden Abgase voneinander getrennt sind.

Im Vergleich mit den Figuren 20, 21 und 22 grundsätzlich unterschiedliche Ausführungsformen des Abgaskrümmers 1 sind in den Figuren 23, 24 und 25 dargestellt. Der hauptsächliche Unterschied liegt darin, dass die Öffnung 7, an welcher das Abgassammelgehäuse 9 in die Abgasleitung 8 übergeht, nicht mehr in einem seitlichen Bereich des Abgassammelgehäuses 9 angeordnet ist, sondern direkt gegenüber des Zylinderkopfes 2 in einem mittleren Bereich des Abgassammelgehäuses. Hierdurch verlaufen die auch hier vorgesehenen, von den Abgasbohrungen 6 ausgehenden Leitungen 50, 51 und 52 zwangsläufig nicht mehr von einer Seite des Abgassammelgehäuses 9 zu der anderen Seite desselben sondern die beiden äußeren Leitungen 50 und 52 verlaufen von außen, also von den beiden seitlichen Bereichen, zum mittleren Bereich des Abgassammelgehäuses 9. Die von der mittleren Abgasbohrung 6 wegführende Leitung 51 verläuft im wesentlichen entlang der Längsachse der zugehörigen Abgasbohrung 6, also im wesentlichen senkrecht zu der Ebene der Dichtungseinrichtung 10, da die Öffnung 7 unmittelbar oberhalb der mittleren Abgasbohrung 6 angeordnet ist. Dadurch ergibt sich gewissermaßen eine Schichtung der Leitungen 50, 51 und 52.

Die Leitungen 50, 51 und 52 sind im Gegensatz zu dem Abgaskrümmer 1 gemäß Fig. 20, Fig. 21 und Fig. 22 nicht aus jeweils zwei Leitblechen sondern bei der Ausführung gemäß Fig. 23 wie folgt ausgebildet: Die mittlere Leitung 51 wird durch ein von der Abgasbohrung zu der Öffnung 7 durchgehend verlaufendes, Leitblech 58 mit in seinem der Abgasbohrung 6 zugewandten Bereich kreisförmigem, geschlossenem Querschnitt gebildet, wohingegen die beiden außenliegenden Leitungen 50 und 52 jeweils ein inneres Leitblech 59 und ein äußeren Leitblech 60 aufweisen. Hierbei handelt es sich jeweils um ein und dasselbe Leitblech 59 bzw. 60, die also beide auf beiden Seiten der mittleren Abgasbohrung 6 verlaufen, wobei das Leitblech 59 an dem Leitblech 58 anliegt.

Das Leitblech 58 ist so ausgebildet, dass es die beiden äußeren Leitungen 50 und 52 voneinander abtrennt, wozu es im Bereich unmittelbar vor der Öffnung 7 einen in Richtung des Randes des äußeren Leitblechs 60 gerichteten und mit demselben in Kontakt stehenden Vorsprung 61 aufweist. Auch auf der dem dargestellten Vorsprung 61 gegenüberliegenden Seite des Leitblechs 58 befindet sich ein Vorsprung, der allerdings aufgrund der Schnittdarstellung nicht zu erkennen ist. Selbstverständlich könnte die beschriebene Abtrennung der Leitungen 50, 51 und 52 voneinander auch durch eine ovale Ausführung der Leitung 51 realisiert werden.

Bei der Ausführungsform des Abgaskrümmers 1 gemäß Fig. 24 wurde das Leitblech 59 weggelassen, wodurch die äußeren Leitungen 50 und 52 lediglich durch das Leitblech 58 und das äußere Leitblech 60 gebildet werden. Hierdurch vergrößern sich die äußeren Leitungen 50 und 52, was eventuell eine weniger exakte Führung des Abgases durch die Leitungen 50 und 52 zur Folge haben kann. Demgegenüber ergibt sich jedoch eine Verringerung der Masse und auch der Kosten des Gasführungskanals 13. Der Vorsprung 61 zur Abdichtung der Leitungen 50, 51 und 52 gegeneinander ist jedoch auch hier vorgesehen.

Bei dem Abgaskrümmer 1 gemäß Fig. 25 wurde auf das Leitblech 58 verzichtet mit der Konsequenz, dass die mittlere Leitung 51 nunmehr durch das Leitblech 59 gebildet wird. Die Leitungen 50 und 52 bleiben im Vergleich zu Fig. 23 unverändert. Hierdurch vergrößert sich also die Leitung 51 und das Leitblech 59 ist mit dem ansonsten an dem Leitblech 58 angebrachten Vorsprung 61 versehen.

Die dargestellten Abgaskrümmer 1, bei denen die Leitungen 50, 51 und 52 übereinander geschichtet sind, sind selbstverständlich auch bei Brennkraftmaschine 3 mit vier oder mehr Zylindern 5 denkbar. Dann wäre gegebenenfalls keine mittlere Abgasbohrung 6 vorhanden und die Öffnung 7 könnte sich zwischen zwei Abgasbohrungen 6 befinden. Die Anordnung der hierfür erforderlichen, über die Leitungen 50, 51 und 52 hinausgehenden Leitungen kann sich der Fachmann jedoch problemlos vorstellen. Gleiches gilt auch für die Ausführungen gemäß der Figuren 20, 21 und 22, wenn mehr als drei Zylinder 5 vorgesehen sind.

Auch bei den Abgaskrümmern 1 gemäß der Figuren 23, 24 und 25 ist wiederum das Bodenblech 53 mit den Bohrungen 54 und den Verprägungen 55 vorgesehen und übernimmt die bereits oben beschriebene Funktion. Gleiches gilt auch für den jeweiligen Bund 56 an den Leitblechen 58, 59 und 60. Diese sind wiederum, zusammen mit dem Bund 57 des Bodenbleches 53, unterhalb des Rücksprungs 22 des Abgassammelgehäuses 9 so angeordnet, dass durch Wärmeeinwirkung hervorgerufene Bewegungen der Leitungen 50, 51 und 52 möglich sind.

Der Gasführungskanal 13 besteht bei sämtlichen Ausführungsformen aus einem hochtemperaturfesten Metall, da er in der Lage sein muss, auch verhältnismäßig hohen Abgastemperaturen standzuhalten. Aufgrund dieses gewählten Materials für den Gasführungskanal 13 und des zwischen dem Gasführungskanal 13 und dem Abgassammelgehäuse 9 vorhandenen Luftspaltes 17, der das heiße Abgas innerhalb des Gasführungskanals 13 von der kalten Umgebungsluft trennt und somit eine Isolation gewährleistet, kann das Abgassammelgehäuse 9 aus einem verhältnismäßig kostengünstigen Baustahl oder, beispielsweise wenn Geräuschprobleme auftreten, aus Gusseisen bestehen. Für den Gasführungskanal 13, der vorzugsweise eine Dicke von ca. 0,8 mm aufweist, kommt beispielsweise als Werkstoff die Werkstoffnummer 1.4828, für das Abgassammelgehäuse 9 mit einer Dicke von ca. 2 mm die Werkstoffnummer 1.4512 in Frage.

Das Abgassammelgehäuse 9, das Bodenblech 53 sowie die einzelnen Leitbleche 50a, 50b, 51a, 51b, 52a, 52b, 58, 59 und 60 können kostengünstig und prozesssicher durch Tiefziehen hergestellt werden.

In nicht dargestellter Weise kann die zwischen dem Abgassammelgehäuse 9 und dem Zylinderkopf 2 angeordnete Dichtungseinrichtung 10 drei und gegebenenfalls auch mehr Bohrungen aufweisen, deren Positionen wenigstens annähernd den Positionen der Abgasbohrungen 6 entsprechen. Des weiteren kann vorgesehen sein, dass die Dichtungseinrichtung 10 eine außerhalb der Bohrungen umlaufende Sicke aufweist, welche einerseits an dem Zylinderkopf 2 und andererseits an dem jeweiligen Leitblech 50a, 50b, 51a, 51b, 52a, 52b bzw. 58, 59, 60 oder an dem Bodenblech 53 anliegt. Zusätzlich kann außerhalb der ersten Sicke eine zweite umlaufende Sicke verlaufen, welche einerseits an dem Zylinderkopf 2 und andererseits an dem Abgassammelgehäuse 9 anliegt, um dieselben gegeneinander abzudichten. Selbstverständlich sollten in der Dichtungseinrichtung 10 auch Ausnehmungen vorgesehen sein, die den Ausnehmungen 12 des Abgaskrümmerflanschs entsprechen.

Ebenfalls nicht dargestellt ist ein gegebenenfalls zwischen der Dichtungseinrichtung 10 und dem Abgassammelgehäuse 9 angeordneter Adapterflansch zum Verschließen von Bohrungen in dem Zylinderkopf 2. Dieser Adapterflansch ist an die Form der Dichtungseinrichtung 10 angepasst und es kann zwischen dem Abgassammelgehäuse 9 und dem Adapterflansch eine weitere Dichtungseinrichtung angeordnet sein.

Fig. 26 zeigt eine Ausführungsform des Abgaskrümmers 1, die derjenigen gemäß Fig. 8 ähnlich ist. Allerdings ist hier statt der Dichtungseinrichtung 33 ein Distanzring 62 vorgesehen, welcher im Bereich des Bundes 11 mit dem Abgassammelgehäuse 9 sowie mit dem darunter liegenden Adapterflansch 32 mittels einer Schweißnaht 63 verschweißt ist. Die Schweißnaht 63, welche sich innerhalb der in diesem Fall nicht dargestellten Ausnehmungen 12 befindet, dient zur noch besseren Abdichtung des Gasführungskanals 14 gegenüber der Umgebung. Die Schweißnaht 63 kann als Laserstichnaht, als Rollennaht, als Elektronenstrahlnaht oder dergleichen ausgeführt sein. Des weiteren ist es auch möglich, statt der Schweißnaht 63 eine Lötverbindung vorzusehen.

Auch in diesem Fall ist der Gasführungskanal 14 aus einem Hauptteil 15 und einem zumindest teilweise gebogen ausgeführten Bodenteil 16 gebildet. Zwischen dem Bodenteil 16 und dem Adapterflansch 32 befindet sich ein mehrlagiges Bodenblech 64, welches zum Erreichen einer Schalldämmung dient. Das mehrlagige Bodenblech 64 kann beispielsweise als Drahtgestrick, als Gewebe, als Metallfasern oder als Sinterplatte ausgeführt sein, wobei in der dargestellten Ausführung Blechsicken zum Erreichen einer Federwirkung vorgesehen sind. Durch das Bodenblech 64 wird außerdem eine Verschiebbarkeit des Gasführungskanals 14 sowie eine Verringerung der Gaspulsation innerhalb des Gasführungskanals 14 erreicht.

Die in Fig. 27 dargestellte Ausführungsform des Abgaskrümmers 1 ist annähernd identisch mit derjenigen gemäß Fig. 26 ausgeführt, wobei das Bodenblech 64 jedoch einstückig ausgeführt ist. Des weiteren ist in diesem Fall innerhalb des Bundes 11 ein Versteifungsflansch 65 angeordnet, der zu einer weiteren Versteifung des Abgaskrümmers 1 dient.

Fig. 28 zeigt einen Abgaskrümmer 1, welcher ähnlich zu demjenigen gemäß Fig. 11 ausgeführt ist. So besteht auch hier das Abgassammelgehäuse 9 aus Guss und der Gasführungskanal 14 aus Keramik. In diesem Fall ist jedoch der Luftspalt 17 mit einem Gestrickelement 66, welches beispielsweise aus Metall oder Keramik bestehen kann, ausgefüllt. Zwischen dem Zylinderkopf 2 und dem Abgassammelgehäuse 9 befindet sich neben der Dichtungseinrichtung 10 auch der Adapterflansch 32, auf welchen gegebenenfalls verzichtet werden könnte. Des weiteren ist in dem auch hier vorgesehenen Rücksprung 22 des Abgassammelgehäuses 9 das oben beschriebene Bodenblech 64 zur Schalldämmung angeordnet.

Eine weitere Ausführungsform des Abgaskrümmers 1 zeigt Fig. 29. Hierbei befindet sich in dem Luftspalt 17 zwischen dem Abgassammelgehäuse 9 und dem Gasführungskanal 14 ein Wärmespeichermedium 67, welches, wie in der linken Hälfte von Fig. 29 angedeutet, mit Wärmetauscherrohren 68 versehen sein kann. Diese Wärmetauscherrohre 68 können beispielsweise mit Kühlwasser durchströmt werden, um die in den Gasführungskanal 14 eingeleitete Abgaswärme für eine Fahrzeugheizung zu nutzen. Selbstverständlich ist es auch möglich, die Wärmetauscherrohre 68 mit gasförmigen Medien zu durchströmen. In dem Fall, in dem der Luftspalt 17 lediglich mit dem Wärmespeichermedium 67 ausgefüllt ist, können andere, nicht dargestellte Einrichtungen vorgesehen sein, um die in dem Wärmespeichermedium 67 gespeicherte Wärmeenergie zu nutzen.

Fig. 30 zeigt eine weitere Ausführungsform des Abgaskrümmers 1, wobei dieser, analog zu der Ausführungsform gemäß Fig. 29, als Wärmetauscher dient, und zwar in diesem Fall durch eine zusätzliche, zwischen dem Gasführungskanal 14 und dem Abgassammelgehäuse 9 angeordnete Wandung 69, welche, ähnlich zu Fig. 26 und Fig. 29, mittels der Schweißnaht 63 mit dem Abgassammelgehäuse 9, dem Distanzring 62 und dem Adapterflansch 32 verbunden ist. Hier weist die Wandung 69 den Rücksprung 22 auf, unter welchem der Gasführungskanal 14 verschieblich gelagert ist. Das Bodenteil 16 kann wiederum mehrlagig ausgeführt sein und dient hier zusätzlich zur Aufnahme eines Dichtelements 70.

Fig. 30 ist des weiteren ein Anschluss 71 zum Zu- und/oder Abführen eines Wärmeübertragungsmediums, beispielsweise in Form von Wasser oder Luft, erkennbar. Somit wird auch hier durch die heißen Abgase in dem Gasführungskanal 14 das in einem zusätzlichen Raum 72 sich befindliche Wärmeübertragungsmedium erhitzt und kann so als Heizung für ein Kraftfahrzeug verwendet werden. Das Wärmeübertragungsmedium kann auch in Form einer Salzlösung oder Alkohol ausgeführt sein, um die Wärme über eine längere Zeit speichern zu können.

Für sämtliche dargestellten Ausführungsformen gilt, dass, sofern nicht konstruktiv bedingte Gründe dagegen sprechen, jeweils einzelne Merkmale gegeneinander ausgetauscht werden können, so dass sich eine äußerst große Anzahl möglicher Ausführungsformen ergibt, die sich dem Fachmann ohne weiteres erschließen.

Des weiteren ist zu beachten, dass insbesondere in den Schnittdarstellungen teilweise eine Hälfte eine andere Ausführungsform zeigt als die andere Hälfte, wobei die Änderungen meist nur unwesentlich sind.

## Patentansprüche

1. Abgaskrümmer zur Anbringung an einem Zylinderkopf einer Brennkraftmaschine, welcher mit mehreren Abgasbohrungen zum Austritt von Abgas versehenen ist, mit folgenden Merkmalen:
1.1 einem Abgassammelgehäuse (9) zur Aufnahme von Abgas aus dem Zylinderkopf (2);
1.2 einem innerhalb des Abgassammelgehäuses (9) angeordneten Gasführungskanal (14);
1.3 zwischen dem Abgassammelgehäuse (9) und dem Gasführungskanal (14) befindet sich ein Luftspalt (17) ;
1.4 einer zwischen dem Abgassammelgehäuse (9) und dem Zylinderkopf (2) angeordneten Dichtungseinrichtung (10);
1.5 das Abgassammelgehäuse (9) weist Ausnehmungen (12) auf, durch welche es über Befestigungsmittel (13) mit dem Zylinderkopf (2) verbindbar ist;
1.6 der Gasführungskanal (14) ist an seiner dem Zylinderkopf (2) zugewandten Seite mit einem über wenigstens annähernd seinen gesamten Umfang umlaufenden Bund (20,38,56) versehen, welcher zumindest mittelbar zwischen dem Abgassammelgehäuse (9) und der Dichtungseinrichtung (10) oder dem Zylinderkopf (2) eingeklemmt ist;
1.7 das Abgassammelgehäuse (9) weist einen umlaufenden Rücksprung (22) auf, in welchem der umlaufende Bund (20,38,56) des Gasführungskanals (14) derart geführt ist, dass zwischen dem Gasführungskanal (14) und der Dichtungseinrichtung (10) und/oder zwischen dem Gasführungskanal (14) und dem Abgassammelgehäuse (9) durch Wärmeeinwirkung hervorgerufene Bewegungen möglich sind.

2. Abgaskrümmer nach Anspruch 1,
**dadurch gekennzeichnet, dass**
der Gasführungskanal (14) ein an die Kontur des Abgassammelgehäuses (9) angepasstes Hauptteil (15) und ein in Richtung der Dichtungseinrichtung (10) angeordnetes Bodenteil (16) aufweist, wobei das Bodenteil (16) mit Bohrungen (18) versehen ist, deren Positionen wenigstens annähernd mit den Positionen der Abgasbohrungen (6) des Zylinderkopfes (2) übereinstimmen.

3. Abgaskrümmer nach Anspruch 2,
**dadurch gekennzeichnet, dass**
das Bodenteil (16) im Bereich zwischen den Bohrungen (18) mit Verprägungen (19) versehen ist.

4. Abgaskrümmer nach einem der Ansprüche 2 oder 3,
**dadurch gekennzeichnet, dass**
der umlaufende Bund (20) des Gasführungskanals (14) sich an dessen Hauptteil (15) befindet, und dass das Bodenteil (16) mit einem umlaufenden Bund (21) versehen ist, welcher zwischen dem umlaufenden Bund (20) des Hauptteils (15) und der Dichtungseinrichtung (10) verläuft.

5. Abgaskrümmer nach einem der Ansprüche 1 bis 4,
**dadurch gekennzeichnet, dass**
das Bodenteil (16) eine von der Dichtungseinrichtung (10) weg gerichtete Umbördelung (27) aufweist, welche fest mit dem Hauptteil (15) verbunden ist, wobei die Umbördelung (27) des Bodenteils (16) fest mit einer an dem umlaufenden Bund (20) des Hauptteils (15) verlaufenden Umbördelung (28) verbunden ist.

6. Abgaskrümmer nach einem der Ansprüche 1 bis 5,
**dadurch gekennzeichnet, dass**
der Gasführungskanal (14) aus Keramik besteht.

7. Abgaskrümmer nach Anspruch 6,
**dadurch gekennzeichnet, dass**
die Dichtungseinrichtung (10) wenigstens eine in Richtung des Gasführungskanals (14) gerichtete Ausprägung (36) aufweist und somit als Bodenteil (16) für den Gasführungskanal (14) dient.

8. Abgaskrümmer nach Anspruch 6 oder 7,
**dadurch gekennzeichnet, dass**
zwischen dem Gasführungskanal (14) und dem Abgassammelgehäuse (9) eine Gleitfolie (35) angeordnet ist.

9. Abgaskrümmer nach Anspruch 1,
**dadurch gekennzeichnet, dass**
von dem Gasführungskanal (14) einzelne Leitungen (37) zu den jeweiligen Abgasbohrungen (6) verlaufen, welche die Abgasbohrungen (6) voneinander trennen.

10. Abgaskrümmer nach Anspruch 9,
**dadurch gekennzeichnet, dass**
die Leitungen (37) an ihrer dem Zylinderkopf (2) zugewandten Seite jeweils mit einem umlaufenden Bund (38) versehen sind, welcher jeweils zwischen dem Abgassammelgehäuse (9) und der Dichtungseinrichtung (10) eingeklemmt ist.

11. Abgaskrümmer nach Anspruch 9 oder 10,
**dadurch gekennzeichnet, dass**
der Gasführungskanal (14) ein Oberteil (40) und ein mit dem Oberteil (40) gasdicht verbundenes, in Richtung der Dichtungseinrichtung (10) angeordnetes Unterteil (41) aufweist, wobei die Leitungen (37) dem Unterteil (41) zugeordnet sind, wobei das Oberteil (40) und das Unterteil (41) miteinander verschweißt oder durch Falzen miteinander verbunden sind.

12. Abgaskrümmer nach Anspruch 9 oder 10,
**dadurch gekennzeichnet, dass**
der Gasführungskanal (14) aus zwei wenigstens annähernd identischen Halbschalen (47,48) besteht, welche in Längsrichtung des Gasführungskanals (14) geteilt sind und jeweils die Hälfte der Leitungen (37) aufweisen, wobei die beiden Halbschalen (47,48) miteinander verschweißt oder durch Falzen miteinander verbunden sind.

13. Abgaskrümmer nach einem der Ansprüche 1 bis 12,
**dadurch gekennzeichnet, dass**
das Abgassammelgehäuse (9) einen umlaufenden Bund (11) aufweist, in welchem sich die Ausnehmungen (12) für die Befestigungsmittel (13) befinden.

14. Abgaskrümmer nach einem der Ansprüche 1 bis 13,
**dadurch gekennzeichnet, dass**
die zwischen dem Abgassammelgehäuse (9) und dem Zylinderkopf (2) angeordnete Dichtungseinrichtung (10) Bohrungen (23) aufweist, deren Positionen wenigstens annähernd den Positionen der Abgasbohrungen (6) entsprechen, wobei die zwischen dem Abgassammelgehäuse (9) und dem Zylinderkopf (2) angeordnete Dichtungseinrichtung (10) eine außerhalb der Bohrungen (23) umlaufende Sicke (24) aufweist, welche einerseits an dem Zylinderkopf (2) und andererseits an dem Gasführungskanal (14) anliegt, um dieselben gegeneinander abzudichten.

15. Abgaskrümmer nach Anspruch 14,
**dadurch gekennzeichnet, dass**
außerhalb der ersten Sicke (24) eine zweite umlaufende Sicke (25) verläuft, welche einerseits an dem Zylinderkopf (2) und andererseits an dem Abgassammelgehäuse (9) anliegt, um dieselben gegeneinander abzudichten.

16. Abgaskrümmer nach einem der Ansprüche 1 bis 15,
**dadurch gekennzeichnet, dass**
zwischen der Dichtungseinrichtung (10) und dem Abgassammelgehäuse (9) ein an die Form der Dichtungseinrichtung (10) angepasster Adapterflansch (32) zum Verschließen von Bohrungen in dem Zylinderkopf (2) angeordnet ist.

17. Abgaskrümmer nach Anspruch 16,
**dadurch gekennzeichnet, dass**
zwischen dem Abgassammelgehäuse (9) und dem Adapterflansch (32) eine weitere Dichtungseinrichtung (31,33) angeordnet ist.

18. Abgaskrümmer nach einem der Ansprüche 1 bis 17,
**dadurch gekennzeichnet, dass**
der Rücksprung (22,30) durch eine zwischen dem Abgassammelgehäuse (9) und der Dichtungseinrichtung (10) angeordnete Dichtungseinrichtung (33) gebildet ist.

19. Abgaskrümmer nach einem der Ansprüche 1 bis 18,
**dadurch gekennzeichnet, dass**
innerhalb des Abgassammelgehäuses (9) Leitungen (50,51,52) angeordnet sind, welche einen Gasführungskanal (13) bilden, wobei durch die Leitungen (50,51,52) die Abgase aus den einzelnen Abgasbohrungen (6) voneinander getrennt sind, wobei die Leitungen (50,51,52) derart von dem Abgassammelgehäuse (9) gehalten sind, dass durch Wärmeeinwirkung hervorgerufene Bewegungen der Leitungen (50,51,52) möglich sind, und wobei die Leitungen (50,51,52) wenigstens bis zu einem Übergang des Abgassammelgehäuses (9) in eine Abgasleitung (8) verlaufen.

20. Abgaskrümmer nach Anspruch 19,
**dadurch gekennzeichnet, dass**
die Leitungen (50,51,52) jeweils aus einzelnen Leitblechen (50a,50b,51a,51b,52a,52b;58,59,60) aufgebaut sind, wobei die Leitbleche (50a,50b,51a,51b,52a,52b;58,59,60) an ihrer dem Zylinderkopf (2) zugewandten Seite jeweils mit einem Bund (56) versehen sind, welcher in dem umlaufenden Rücksprung (22,30) derart geführt ist, dass zwischen den Leitungen (50,51,52) und der Dichtungseinrichtung (10) und/oder zwischen den Leitungen (50,51,52) und dem Abgassammelgehäuse (9) durch Wärmeeinwirkung hervorgerufene Bewegungen möglich sind.

21. Abgaskrümmer nach einem der Ansprüche 19 oder 20,
**dadurch gekennzeichnet, dass**
benachbarte Abgasbohrungen (6) durch jeweils ein Leitblech (50a, 50b, 51a, 51b, 52a, 52b; 58, 59, 60) voneinander getrennt sind.

22. Abgaskrümmer nach einem der Ansprüche 19 oder 20,
**dadurch gekennzeichnet, dass**
für jede Abgasbohrung (6) zwei Leitbleche (50a, 50b, 51a, 51b, 52a, 52b; 58, 59, 60) vorgesehen sind, welche jeweils in unmittelbarer Nähe der Abgasbohrung (6) angeordnet sind.

23. Abgaskrümmer nach einem der Ansprüche 19 bis 22,
**dadurch gekennzeichnet, dass**
zwischen den einzelnen Leitblechen (50a, 50b, 51a, 51b,52a,52b;58,59,60) und der Dichtungseinrichtung (10) ein Bodenblech (53) angeordnet ist, welches mit Bohrungen (54) versehen ist, deren Positionen wenigstens annähernd mit den Positionen der Abgasbohrungen (6) des Zylinderkopfes (2) übereinstimmen.

24. Abgaskrümmer nach Anspruch 23,
**dadurch gekennzeichnet, dass**
das Bodenblech (53) im Bereich zwischen den Bohrungen (54) mit Verprägungen (55) versehen ist.

25. Abgaskrümmer nach Anspruch 23 oder 24,
**dadurch gekennzeichnet, dass**
das Bodenblech (53) mit einem umlaufenden Bund (57) versehen ist, welcher zwischen dem umlaufenden Bund (56) der Leitbleche (50a,50b,51a,51b,52a,52b;58,59,60) und der Dichtungseinrichtung (10) verläuft.

26. Abgaskrümmer nach einem der Ansprüche 1 bis 25,
**dadurch gekennzeichnet, dass**
zwischen dem Abgassammelgehäuse (9) und der Dichtungseinrichtung (10) ein Distanzring (62) angeordnet ist, der mit dem Abgassammelgehäuse (9) mittels einer Schweißnaht (63) verbunden ist.

27. Abgaskrümmer nach einem der Ansprüche 1 bis 26,
**dadurch gekennzeichnet, dass**
zwischen dem Abgassammelgehäuse (9) und der Dichtungseinrichtung (10) ein mehrlagiges Bodenblech (64) angeordnet ist.

28. Abgaskrümmer nach einem der Ansprüche 1 bis 27,
**dadurch gekennzeichnet, dass**
der Luftspalt (17) mit einem Gestrickelement (66) ausgefüllt ist.

29. Abgaskrümmer nach einem der Ansprüche 1 bis 27,
**dadurch gekennzeichnet, dass**
der Luftspalt (17) mit einem Wärmespeichermedium (67) ausgefüllt ist, wobei durch das Wärmespeichermedium (67) Wärmetauscherrohre (68) verlaufen.

30. Abgaskrümmer nach einem der Ansprüche 1 bis 29,
**dadurch gekennzeichnet, dass**
zwischen dem Gasführungskanal (14) und dem Abgassammelgehäuse (9) eine weitere Wandung (69) angeordnet ist, wobei die Wandung (69) mit dem Abgassammelgehäuse (9) einen weiteren Raum (72) bildet, in welchem sich ein Wärmespeichermedium befindet.

## Claims

1. An exhaust manifold for fitting to a cylinder head of an internal combustion engine which is provided with a plurality of exhaust-gas ports for exhaust gas to exit, having the following features:
1.1 An exhaust-gas collection housing (9) for receiving exhaust gas from the cylinder head (2);
1.2 A gas-guiding passage (14) arranged inside the exhaust-gas collection housing (9);
1.3 An air gap (17) located between the exhaust-gas collection housing (9) and the gas-guiding passage (14);
1.4 A sealing device (10) arranged between the exhaust-gas collection housing (9) and the cylinder head (2);
1.5 The exhaust-gas collection housing (9) has recesses (12) through which it can be connected to the cylinder head (2) via securing means (13);
1.6 On its side which faces the cylinder head (2), the gas-guiding passage (14) is provided with a collar (20, 38, 56) which runs around at least approximately its entire periphery and is at least indirectly clamped between the exhaust-gas collection housing (9) and the sealing device (10) or the cylinder head (2);
1.7 The exhaust-gas collection housing (9) has an encircling set-back portion (22) in which the encircling collar (20, 38, 56) of the gas-guiding passage (14) is guided in such a manner that movements caused by the action of heat are possible between the gas-guiding passage (14) and the sealing device (10) and/or between the gas-guiding passage (14) and the exhaust-gas collection housing (9).

2. The exhaust manifold as claimed in claim 1, **characterized in that** the gas-guiding passage (14) has a main part (15) which is matched to the contour of the exhaust-gas collection housing (9) and a base part (16) which is arranged in the direction of the sealing device (10), the base part (16) being provided with bores (18), the positions of which at least approximately coincide with the positions of the exhaust-gas ports (6) in the cylinder head (2).

3. The exhaust manifold as claimed in claim 2, **characterized in that** the base part (16) is provided with stamped formations (19) in the region between the bores (18).

4. The exhaust manifold as claimed in one of claims 2 or 3, **characterized in that** the encircling collar (20) of the gas-guiding passage (14) is located at the main part (15) of the latter, and **in that** the base part (16) is provided with an encircling collar (21) which runs between the encircling collar (20) of the main part (15) and the sealing device (10).

5. The exhaust manifold as claimed in one of claims 1 to 4, **characterized in that** the base part has a flanged portion (27) which is directed away from the sealing device (10) and is fixedly connected to the main part (15), the flanged portion (27) of the base part (16) being fixedly connected to a flanged portion (28) running at the encircling collar (20) of the main part (15).

6. The exhaust manifold as claimed in one of claims 1 to 5, **characterized in that** the gas-guiding passage (14) consists of ceramic.

7. The exhaust manifold as claimed in claim 6, **characterized in that** the sealing device (10) has at least one stamped-out deformation (36) which is directed toward the gas-guiding passage (14) and therefore serves as base part (16) for the gas-guiding passage (14).

8. The exhaust manifold as claimed in claim 6 or 7, **characterized in that** a sliding film or foil (35) is arranged between the gas-guiding passage (14) and the exhaust-gas collection housing (9).

9. The exhaust manifold as claimed in claim 1, **characterized in that** individual lines (37) run from the gas-guiding passage (14) to the corresponding exhaust-gas ports (6), separating the exhaust-gas ports (6) from one another.

10. The exhaust manifold as claimed in claim 9, **characterized in that** the lines (37) are each provided, on their side which faces the cylinder head (2), with an encircling collar (38) which is in each case clamped between the exhaust-gas collection housing (9) and the sealing device (10).

11. The exhaust manifold as claimed in claim 9 or 10, **characterized in that** the gas-guiding passage (14) has an upper part (40) and a lower part (41) which is connected in a gas tight manner to the upper part (40) and is arranged in the direction of the sealing device (10), the lines (37) being assigned to the lower part (41), and the upper part (40) and the lower part (41) being welded to one another or being connected to one another by folding.

12. The exhaust manifold as claimed in claim 9 or 10, **characterized in that** the gas-guiding passage (14) comprises two at least approximately identical half-shells (47, 48) which are split in the longitudinal direction of the gas-guiding passage (14) and each include half the length of the lines (37), the two half-shells (47, 48) being welded to one another or connected to one another by folding.

13. The exhaust manifold as claimed in one of claims 1 to 12, **characterized in that** the exhaust-gas collection housing (9) has an encircling collar (11) in which the recesses (12) for the securing means (13) are located.

14. The exhaust manifold as claimed in one of claims 1 to 13, **characterized in that** the sealing device (10) arranged between the exhaust-gas collection housing (9) and the cylinder head (2) has bores (23), the positions of which at least approximately correspond to the positions of the exhaust-gas ports (6), the sealing device (10) arranged between the exhaust-gas collection housing (9) and the cylinder head (2) having a bead (24) which runs around the outside of the bores (23) and bears on one side against the cylinder head (2) and on the other side against the gas-guiding passage (14) in order to seal these two components with respect to one another.

15. The exhaust manifold as claimed in claim 14, **characterized in that** a second encircling bead (25), which bears on one side against the cylinder head (2) and on the other side against the exhaust-gas collection housing (9), in order to seal these two components with respect to one another, runs outside the first bead (24).

16. The exhaust-gas manifold as claimed in one of claims 1 to 15, **characterized in that** an adapter flange (32), which is matched to the shape of the sealing device (10), is arranged between the sealing device (10) and the exhaust-gas collection housing (9) in order to close off bores in the cylinder head (2).

17. The exhaust manifold as claimed in claim 16, **characterized in that** a further sealing device (31, 33) is arranged between the exhaust-gas collection housing (9) and the adapter flange (32).

18. The exhaust manifold as claimed in one of claims 1 to 17, **characterized in that** the set-back portion (22, 30) is formed by a sealing device (33) arranged between the exhaust-gas collection housing (9) and the sealing device (10).

19. The exhaust manifold as claimed in one of claims 1 to 18, **characterized in that** lines (50, 51, 52) which form a gas-guiding passage (13) are arranged within the exhaust-gas collection housing (9), the exhaust gases from the individual exhaust-gas ports (6) being separated from one another by the lines (50, 51, 52), the lines (50, 51, 52) being held by the exhaust-gas collection housing (9) in such a manner that movements of the lines (50, 51, 52) caused by the action of heat are possible, and the lines (50, 51, 52) running at least as far as a transition from the exhaust-gas collection housing (9) to an exhaust pipe (8).

20. The exhaust manifold as claimed in claim 19, **characterized in that** the lines (50, 51, 52) are each composed of individual metal guide plates (50a, 50b, 51a, 51b, 52a, 52b; 58, 59, 60), the metal guide plates (50a, 50b, 51a, 51b, 52a, 52b; 58, 59, 60) each being provided, on their side facing the cylinder head (2), with a collar (56) which is guided in the encircling set-back portion (22, 30) in such a manner that movements caused by the action of heat are possible between the lines (50, 51, 52) and the sealing device (10) and/or between the lines (50, 51, 52) and the exhaust-gas collection housing (9).

21. The exhaust manifold as claimed in one of claims 19 or 20, **characterized in that** adjacent exhaust-gas ports (6) are separated from one another by in each case one metal guide plate (50a, 50b, 51a, 51b, 52a, 52b; 58, 59, 60).

22. The exhaust manifold as claimed in one of claims 19 or 20, **characterized in that** for each exhaust-gas port (6) there are two metal guide plates (50a, 50b, 51a, 51b, 52a, 52b; 58, 59, 60), which are in each case arranged in the immediate vicinity of the exhaust-gas port (6).

23. The exhaust manifold as claimed in one of claims 19 to 22, **characterized in that** a metal base plate (53), which is provided with bores (54) whose positions at least approximately coincide with the positions of the exhaust-gas ports (6) of the cylinder head (2), is arranged between the individual metal guide plates (50a, 50b, 51a, 51b, 52a, 52b; 58, 59, 60) and the sealing device (10).

24. The exhaust manifold as claimed in claim 23, **characterized in that** the metal base plate (53) is provided with stamped formations (55) in the region between the bores (54).

25. The exhaust manifold as claimed in claim 23 or 24, **characterized in that** the metal base plate (53) is provided with an encircling collar (57) which runs between the encircling collar (56) of the metal guide plates (50a, 50b, 51a, 51b, 52a, 52b; 58, 59, 60) and the sealing device (10).

26. The exhaust manifold as claimed in one of claims 1 to 25, **characterized in that** a spacer ring (62), which is connected to the exhaust-gas collection housing (9) by means of a weld seam (63), is arranged between the exhaust-gas collection housing (9) and the sealing device (10).

27. The exhaust manifold as claimed in one of claims 1 to 26, **characterized in that** a multilayer metal base plate (64) is arranged between the exhaust-gas collection housing (9) and the sealing device (10).

28. The exhaust manifold as claimed in one of claims 1 to 27, **characterized in that** the air gap (17) is filled with a knitted element (66).

29. The exhaust manifold as claimed in one of claims 1 to 27, **characterized in that** the air gap (17) is filled with a heat-storage medium (67), heat-exchanger tubes (68) running through the heat-storage medium (67).

30. The exhaust manifold as claimed in one of claims 1 to 29, **characterized in that** a further wall (69) is arranged between the gas-guiding passage (14) and the exhaust-gas collection housing (9), the wall (69) together with the exhaust-gas collection housing (9) forming a further space (72) in which a heat-storage medium is located.

## Revendications

1. Pipe d'échappement destinée à être montée sur une culasse d'un moteur à combustion interne munie de plusieurs perçages de gaz d'échappement pour la sortie des gaz d'échappement, comportant les particularités suivantes :
1.1 un boîtier de collecteur de gaz d'échappement (9) destiné à recevoir les gaz d'échappement provenant de la culasse (2) ;
1.2 un canal de guidage des gaz (14) disposé à l'intérieur du boîtier de collecteur de gaz d'échappement (9) ;
1.3 une fente d'air (17) se trouve entre le boîtier de collecteur de gaz d'échappement (9) et le canal de guidage des gaz (14) ;
1.4 un dispositif d'étanchéité (10) disposé entre le boîtier de collecteur de gaz d'échappement (9) et la culasse (2) ;
1.5 le boîtier de collecteur de gaz d'échappement (9) comporte des évidements (12) au moyen desquels il peut être assemblé à la culasse (2) à l'aide de moyens de fixation (13);
1.6 sur son côté dirigé vers la culasse (2), le canal de guidage des gaz (14) est pourvu d'une collerette (20, 38, 56) s'étendant sur au moins approximativement toute sa périphérie, qui est serrée au moins indirectement entre le boîtier de collecteur de gaz d'échappement (9) et le dispositif d'étanchéité (10) ou la culasse (2) ;
1.7 le boîtier de collecteur de gaz d'échappement (9) comporte un retrait périphérique (22) dans lequel la collerette périphérique (20, 38, 56) du canal de guidage des gaz (14) est guidée d'une manière telle qu'il puisse se produire des déplacements provoqués par l'action de la chaleur entre le canal de guidage des gaz (14) et le dispositif d'étanchéité (10) et/ou entre le canal de guidage des gaz (14) et le boîtier de collecteur de gaz d'échappement (9).

2. Pipe d'échappement selon la revendication 1,
**caractérisée en ce que**
le canal de guidage des gaz (14) comprend une partie principale (15) adaptée au contour du boîtier de collecteur de gaz d'échappement (9) et une partie de fond (16) disposée en direction du dispositif d'étanchéité (10), la partie de fond (16) étant pourvue de perçages (18) dont les positions correspondent au moins approximativement aux positions des perçages de gaz d'échappement (6) de la culasse (2).

3. Pipe d'échappement selon la revendication 2
**caractérisée en ce que**
la partie de fond (16) est munie d'emboutis (19) dans la région comprise entre les perçages (18).

4. Pipe d'échappement selon l'une des revendications 2 ou 3,
**caractérisée en ce que**
la collerette périphérique (20) du canal de guidage des gaz (14) se trouve le long de la partie principale (15) de ce canal, et **en ce que** la partie de fond (16) est pourvue d'une collerette périphérique (21) qui s'étend entre la collerette périphérique (20) de la partie principale (15) et le dispositif d'étanchéité (10).

5. Pipe d'échappement selon l'une des revendications 1 à 4,
**caractérisée en ce que**
la partie de fond (16) comporte une partie rabattue (27) dirigée en s'éloignant du dispositif d'étanchéité (10) et qui est reliée rigidement à la partie principale (15), la partie rabattue (27) de la partie de fond (16) étant assemblée rigidement à une partie rabattue périphérique (28) s'étendant le long de la collerette périphérique (20) de la partie principale (15).

6. Pipe d'échappement selon l'une des revendications 1 à 5,
**caractérisée en ce que**
le canal de guidage des gaz (14) est en céramique.

7. Pipe d'échappement selon la revendication 6,
**caractérisée en ce que**
le dispositif d'étanchéité (10) comporte au moins un embouti (36) pointant en direction du canal de guidage des gaz (14) servant de partie de fond (16) pour le canal de guidage des gaz (14).

8. Pipe d'échappement selon la revendication 6 ou 7,
**caractérisée en ce que**
une feuille de glissement (35) est disposée entre le canal de guidage des gaz (14) et le boîtier de collecteur de gaz d'échappement (9).

9. Pipe d'échappement selon la revendication 1,
**caractérisée en ce que**
des conduites élémentaires (37) s'étendent du canal de guidage des gaz (14) jusqu'aux perçages de gaz d'échappement (6) respectifs et séparent les perçages de gaz d'échappement (6) les uns des autres.

10. Pipe d'échappement selon la revendication 9,
**caractérisée en ce que,**
sur leur côté dirigé vers la culasse (2), les conduites (37) sont pourvues chacune d'une collerette périphérique (38) qui est serrée entre le boîtier de collecteur de gaz d'échappement (9) et le dispositif d'étanchéité (10).

11. Pipe d'échappement selon la revendication 9 ou 10,
**caractérisée en ce que**
le canal de guidage des gaz (14) comporte une partie supérieure (40) et une partie inférieure (41) assemblée à la partie supérieure (40) à joint étanche aux gaz et disposée en direction du dispositif d'étanchéité (10), les conduites (37) étant associées à la partie inférieure (41), la partie supérieure (40) et la partie inférieure (41) étant soudées l'une à l'autre ou assemblées l'une à l'autre par sertissage.

12. Pipe d'échappement selon la revendication 9 ou 10,
**caractérisée en ce que**
le canal de guidage des gaz (14) est composé de deux demi-coquilles (47, 48) au moins approximativement identiques, qui sont divisées dans la direction longitudinale du canal de guidage des gaz (14) et qui comportent chacune la moitié des conduites (37), les demi-coquilles (47, 48) étant soudées l'une à l'autre ou assemblées l'une à l'autre par sertissage.

13. Pipe d'échappement selon l'une des revendications 1 à 12,
**caractérisée en ce que**
le boîtier de collecteur de gaz d'échappement (9) comporte une collerette périphérique (11) dans laquelle se trouvent les évidements (12) prévus pour les moyens de fixation (13).

14. Pipe d'échappement selon l'une des revendications 1 à 13,
**caractérisée en ce que**
le dispositif d'étanchéité (10) disposé entre le boîtier de collecteur de gaz d'échappement (9) et la culasse (2) comporte des perçages (23) dont les positions correspondent au moins approximativement aux positions des perçages de gaz d'échappement (6), le dispositif d'étanchéité (10) disposé entre le boîtier de collecteur de gaz d'échappement (9) et la culasse (2) comportant une moulure périphérique (24) située en dehors des perçages (23), qui est en appui, d'une part, contre la culasse (2) et, d'autre part, contre le canal de guidage des gaz (14), pour former un joint étanche entre ces derniers.

15. Pipe d'échappement selon la revendication 14,
**caractérisée en ce que**
en dehors de la première moulure (24), s'étend une deuxième moulure périphérique (25) qui est en appui, d'une part, contre la culasse (2) et, d'autre part, contre le boîtier de collecteur de gaz d'échappement (9) pour former un joint étanche entre ces derniers.

16. Pipe d'échappement selon l'une des revendications 1 à 15,
**caractérisée en ce que**
entre le dispositif d'étanchéité (10) et le boîtier de collecteur de gaz d'échappement (9) est disposée une semelle formant adaptateur (32) adaptée à la forme du dispositif d'étanchéité (10) et destinée à obturer des perçages de la culasse (2).

17. Pipe d'échappement selon la revendication 16,
**caractérisée en ce que**
un dispositif d'étanchéité (31, 33) supplémentaire est disposé entre le boîtier de collecteur de gaz d'échappement (9) et la semelle formant adaptateur (32).

18. Pipe d'échappement selon l'une des revendications 1 à 17,
**caractérisée en ce que**
le retrait (22, 30) est formé par un dispositif d'étanchéité (33) disposé entre le boîtier de collecteur de gaz d'échappement (9) et le dispositif d'étanchéité (10).

19. Pipe d'échappement selon l'une des revendications 1 à 18,
**caractérisée en ce que**
à l'intérieur du boîtier de collecteur de gaz d'échappement (9), sont disposées des conduites (50, 51, 52) qui forment un canal de guidage des gaz (13), les gaz d'échappement provenant des différents perçages de gaz d'échappement (6) étant séparés les uns des autres par les conduites (50, 51, 52), les conduites (50, 51, 52) étant tenues par le boîtier de collecteur de gaz d'échappement (9) de telle manière qu'il puisse se produire des mouvements des conduites (50, 51, 52) provoqués par l'action de la chaleur, et les conduites (50, 51, 52) s'étendant au moins jusqu'au point où le boîtier de collecteur de gaz d'échappement (9) se transforme en une conduite de gaz d'échappement (8).

20. Pipe d'échappement selon la revendication 19,
**caractérisée en ce que**
les conduites (50, 51, 52) sont composées chacune de plusieurs déflecteurs élémentaires (50a, 50b, 51a, 51b, 52a, 52b ; 58, 59, 60), les déflecteurs (50a, 50b, 51a, 51b, 52a, 52b ; 58, 59, 60) étant pourvus chacun, sur son côté dirigé vers la culasse (2), d'une collerette (56) qui est dirigée dans le retrait périphérique (22, 30) de telle manière qu'il puisse se produire des déplacements provoqués par l'action de la chaleur entre les conduites (50, 51, 52) et le dispositif d'étanchéité (10) et/ou entre les conduites (50, 51, 52) et le boîtier de collecteur de gaz d'échappement (9) .

21. Pipe d'échappement selon l'une des revendications 19 ou 20,
**caractérisée en ce que**
les perçages de gaz d'échappement (6) voisins sont séparés les uns des autres par des déflecteurs (50a, 50b, 51a, 51b, 52a, 52b ; 58, 59, 60).

22. Pipe d'échappement selon l'une des revendications 19 ou 20,
**caractérisée en ce que**,
pour chaque perçage de gaz d'échappement (6), sont prévus deux déflecteurs (50a, 50b, 51a, 51b, 52a, 52b ; 58, 59, 60) qui sont disposés chacun à proximité immédiate du perçage de gaz d'échappement (6).

23. Pipe d'échappement selon l'une des revendications 19 à 22,
**caractérisée en ce que**
entre les déflecteurs élémentaires (50a, 50b, 51a, 51b, 52a, 52b ; 58, 59, 60) et le dispositif d'étanchéité (10), est disposée une plaque de fond (53) qui est pourvue de perçages (54) dont les positions correspondent au moins approximativement aux positions des perçages de gaz d'échappement (6) de la culasse (2).

24. Pipe d'échappement selon la revendication 23,
**caractérisée en ce que**
la plaque de fond (53) est pourvue d'emboutis (55) dans la région comprise entre les perçages (54).

25. Pipe d'échappement selon la revendication 23 ou 24,
**caractérisée en ce que**
la plaque de fond (53) est pourvue d'une collerette périphérique (57) qui s'étend entre la collerette périphérique (56) des déflecteurs (50a, 50b, 51a, 51b, 52a, 52b ; 58, 59, 60) et le dispositif d'étanchéité (10).

26. Pipe d'échappement selon l'une des revendications 1 à 25,
**caractérisée en ce que**
entre le boîtier de collecteur de gaz d'échappement (9) et le dispositif d'étanchéité (10), est disposée une bague entretoise (62) qui est assemblée au boîtier de collecteur de gaz d'échappement (9) au moyen d'un cordon de soudure (63).

27. Pipe d'échappement selon l'une des revendications 1 à 26,
**caractérisée en ce que**
une plaque de fond multicouche (64) est disposée entre le boîtier de collecteur de gaz d'échappement (9) et le dispositif d'étanchéité (10).

28. Pipe d'échappement selon l'une des revendications 1 à 27,
**caractérisée en ce que**
la fente d'air (17) est comblée au moyen d'un élément tricoté (66).

29. Pipe d'échappement selon l'une des revendications 1 à 27,
**caractérisée en ce que**
la fente d'air (17) est comblée au moyen d'un milieu accumulateur de chaleur (67), des tubes d'échangeur de chaleur (68) s'étendant à travers le milieu accumulateur de chaleur (67).

30. Pipe d'échappement selon l'une des revendications 1 à 29,
**caractérisée en ce que**
une paroi additionnelle (69) est disposée entre le canal de guidage des gaz (14) et le boîtier de collecteur de gaz d'échappement (9), la paroi (69) formant, avec le boîtier de collecteur de gaz d'échappement (9), un autre espace (72) dans lequel se trouve un milieu accumulateur de chaleur.
